# EUROPÄISCHE PATENTSCHRIFT

(11) **EP 0 826 884 B1**
(45) Veröffentlichungstag und Bekanntmachung des Hinweises auf die Patenterteilung: **03.09.2003**
(21) Anmeldenummer: 97110004.5
(22) Anmeldetag: 19.06.1997
(51) Int. Cl.: F04D 29/26

(54) **Lüfter**
Fan
Ventilateur

(30) Priorität: 30.08.1996 DE 19635179
(43) Veröffentlichungstag der Anmeldung: 04.03.1998
(73) Patentinhaber: ROBERT BOSCH GMBH, 70442 Stuttgart (DE)
(72) Erfinder: Bruder, Peter, 77833 Ottersweier (DE); Klumpp, Daniel, Dipl.-Ing. (BA), 76532 Baden-Baden (DE); Melzer, Frank, Dr.-Ing., 76530 Baden-Baden (DE); Ulrich, Jens, Dipl.-Ing., 76530 Baden-Baden (DE)

(56) Entgegenhaltungen:
- DE-A- 3 339 075
- DE-C- 4 415 915
- DE-U- 9 205 097
- US-A- 3 885 888

## Beschreibung

### Stand der Technik

Die Erfindung geht von einem Lüfter aus, bei dem ein Lüfterrad mittels eines Mitnahmeelements mit einer Welle verbunden ist.

Ein derartiger Lüfter ist aus der DE 44 15 915 C1 bekannt. Der Lüfter besteht aus einem Lüfterrad und einer Lüfternabe, an der Lüfterflügel fest angebracht sind. Das Lüfterrad ist auf einer Welle angeordnet, die in Richtung des freien Wellenendes zwei Anschlagschultern besitzt. Auf der, von dem freien Wellenende aus zweiten Anschlagschulter ist eine Mitnahmescheibe befestigt. Das Lüfterrad ist mit der Lüfternabe auf dem Wellenende lose aufgesteckt und wird mit einer Halteschraube, die in die Stirnseite der Welle eingeschraubt ist, gesichert. Das Lüfterrad besitzt zwischen der vom Wellenende aus ersten Anschlagschulter und der Halteschraube axiales Spiel. Das Lüfterrad kann sich auf der Welle drehen, so daß die Welle direkt kein Drehmoment überträgt.

Das Motormoment wird von der Welle auf das Lüfterrad über die Mitnahmescheibe übertragen, die über Feder- bzw. Dämpfungselemente mit der Lüfternabe in Drehrichtung verbunden ist. Die Dämpfungselemente übertragen das Drehmoment und bezwecken zudem, daß das Lüfterrad von Vibrationen der Welle entkoppelt wird. Die Entkopplung des Lüfters von den Vibrationen der Welle wird jedoch nur erreicht, wenn das Lüfterrad lose, d. h. mit axialem und radialem Spiel, auf der Welle gelagert ist, da sonst über diese Verbindung die Vibrationen übertragen werden.

Besitzt das Lüfterrad eine Unwucht oder einen Höhen- oder Planschlag, so daß das Lüfterrad eine Taumelbewegung beim Umlaufen ausführt, so kann diese nicht ausreichend durch den losen Sitz der Lüfternabe auf der Welle reduziert werden. Das Lüfterrad wird selbst zum hochfrequenten Schwingungserreger. Insbesondere bei größeren Lüfterrädern, bei denen sich die Amplitude der Taumelbewegung von innen nach außen gemäß dem Strahlensatz erheblich vergrößert und damit große Kräfte erzeugt werden, kann dies dazu führen, daß die Lüfternabe ausschlägt, das Lüfterrad am Gehäuse streift und der Lüfter und die angrenzenden Bauteile zerstört werden. Zum weiteren besitzt der beschriebene Lüfter durch die Dämpfungselemente, die sich zwischen dem Mitnahmeelement und dem Lüfterrad befinden, eine sehr große Baulänge. Die Dämpfungselemente verändern zudem bei verschiedenen Betriebstemperaturen ihr Dämpfungsverhalten, wodurch der Lüfter bei unterschiedlichen Betriebstemperaturen ein unterschiedliches Laufverhalten hat.

Aus der US 3,885,888 ist ein Lüfter zur Erzeugung eines Kühlluftstromes bekannt, bei dem das Lüfterrad über ein Mitnahmeelement mit einer Antriebswelle verbunden ist. Das Mitnahmeelement der US 3,885,888 weist vier Arme auf, die eine axiale Anlagefläche für die Nabe des Lüfterrades aufspannen. Im Kreuzungspunkt der vier Arme des Mitnahmeelementes ist ein kuppelförmiger Zentrierzapfen ausgebildet, der in eine entsprechende Öffnung der topfförmig ausgebildet Lüfternabe eingreift, so dass im Falle des montiertes Lüfterrades, dieses sowohl mit einer axialen, als auch einer radialen Anlagefläche am Mitnahmeelement der Antriebswelle anliegt.

Die DE 33 39 075 A1 offenbart die Befestigung eines Lüfterflügelrades an einer Motorwelle, bei der das Flügelrad am Zapfen eines Mitnahmeelementes fixiert wird und dabei gleichzeitig das Mitnahmeelement auf die Motorwelle aufpresst. Das Mitnahmeelement der DE 33 39 075 A1 besteht aus einer geschlitzten Nabenhülse, die auf eine Antriebswelle aufgesteckt wird. Das Mitnahmeelement weist Zapfen auf, die in axialer Richtung der Antriebswelle verlaufen. Ein Mittenbereich des Lüfterflügelrades wird derart auf das Mitnehmerelement aufgesteckt, dass die Zapfen des Mitnahmeelementes durch entsprechende Öffnungen des Mittenbereichs gesteckt werden und gleichzeitig ein am Mittenbereich zentral ausgebildeter Bund über einen achsnahen Bereich des Mitnahmeelementes geschoben wird und unter Presspassung auf der Nabenhülse aufsitzt und diese gegen die Antriebswelle anpresst.

### Vorteile der Erfindung

Erfindungsgemäß ist das Lüfterrad radial auf dem Mitnahmeelement und axial durch definierte Anlageflächen am Mitnahmeelement und am Lüfterrad selbst fixiert, wodurch eine Taumelbewegung des Lüfterrads verhindert wird. Das Lüfterrad ist damit mit einer größeren Masse direkt verbunden und kann nicht zum hochfrequenten Schwingungserreger werden. Zudem wird durch das direkte Anordnen des Lüfterrads auf dem Mitnahmeelement, ohne Zwischenelemente, eine kurze Baulänge erreicht. Das Laufverhalten bleibt bei verschiedenen Betriebstemperaturen konstant.

Indem das Mitnahmeelement eine radiale Anlagefläche besitzt, auf dem das Lüfterrad mit einer radialen Anlagefläche aufgesteckt und radial fixiert ist, besitzen Lüfterrad und Mitnahmeelement genau definierte Positionen zueinander. Spiel, das entsteht, wenn beispielsweise beide Teile auf der Welle mit unterschiedlichen Toleranzen gelagert sind, werden vermieden und damit auch Unruhen in der Lüfterbewegung.

Wird die radiale Anlagefläche auf dem Mitnahmeelement durch den Außenumfang der Nabe des Mitnahmeelements gebildet, so wird eine einfache, von der Baulänge sehr kurze Konstruktion mit wenig Bauteilen ermöglicht.

Durch Stege zwischen der radialen Anlagefläche des Lüfterrades und dem Mitnahmeelement wird das Lüfterrad exakt mittig angeordnet, wodurch eine hohe Laufruhe erreicht wird. Die Stege können sich auf der radialen Anlagefläche des Lüfterrades oder auch auf der radialen Anlagefläche des Mitnahmeelements befinden. Vorzugsweise werden drei Stege verwendet, da mit mehr wie drei Stegen die Position des Lüfterrads auf dem Mitnahmeelement überbestimmt ist.

Vorteilhaft wird das Lüfterrad auf dem Mitnahmeelement mit Anlageflächen axial fixiert, die sich im äußersten Bereich des Mitnahmeelements befinden. Am äußeren Bereich des Lüfterrads treten gemäß dem Strahlensatz die größten Amplituden einer Taumelbewegung und damit auch die größten Kräfte auf. Befinden sich die axialen Anlageflächen im äußersten Bereich des Mitnahmeelements, so ist der Hebelarm der im äußeren Bereich des Lüfterrads wirkenden Kraft zur Aufnahmestelle der Kraft klein. Das wirkende Drehmoment wird damit auf ein Minimum reduziert. Hierdurch kann zum einen das Mitnahmeelement schwächer dimensioniert und die Taumelbewegung reduziert werden. Es können auch besonders bei großen Lüfterräder die größeren Kräfte effektiv aufgenommen werden. Durch ein schwächer dimensioniertes Mitnahmeelement, insbesondere durch ein Mitnahmeelement mit drei Armen, können Gewicht und Kosten eingespart werden. Durch ein geringes Gewicht wird der Einfluß auf die Rotationsbewegung durch das Mitnahmeelement reduziert und es wird für den Antrieb weniger Energie benötigt.

Indem das Mitnahmeelement mit der Welle durch Kraftschluß drehfest verbunden ist, beispielsweise mit einem Klemmsitz, Kegelsitz, Schrumpfsitz oder mittels Spannelemente, Keile, Verflanschungen usw., wird eine kostengünstige und leicht herstellbare drehfeste Verbindung erreicht. Eine hohe Genauigkeit in der Ausrichtung wird erreicht, wenn das Mitnahmeelement in seiner Nabe beispielsweise 3 Stege aufweist, die beim Aufstecken das Mitnahmeelement radial auf der Welle fixieren und das Mitnahmeelement getrennt davon axial, beispielsweise an einer Anlageschulter der Welle, fixiert und drehfest verbunden ist.

Vorzugsweise wird das Mitnahmeelement mit einem Preßsitz auf der Welle gelagert, der besonders kostengünstig ist. Zudem können durch den Preßsitz Maßunterschiede ausgeglichen werden, indem beispielsweise mehr oder weniger tief eingepreßt wird.

Ebenfalls vorteilhaft ist es, das Lüfterrad mit dem Mitnahmeelement durch Kraftschluß zu verbinden. Dies wird grundsätzlich erreicht, indem das Lüfterrad auf das Mitnahmeelement gepreßt wird und die sich dadurch einstellende Reibungskraft verhindert, daß sich die Teile gegeneinander verdrehen. Dies kann beispielsweise mit Spannverschlüssen, Klemmen, Nieten, Schrauben und so weiter erreicht werden. Besonders vorteilhaft sind jedoch Schraubverbindungen, wodurch das Lüfterrad leicht montierbar und demontierbar ist.

Vorzugsweise wird ein sogenannter weicher Schraubfall angewandt, wodurch Toleranzketten verhindert werden. Ein weicher Schraubfall wird beispielsweise erreicht, wenn der Schraubenkopf nur am Kunststoff zur Anlage gelangt und nur diesen nennenswert vorspannt. Dies liegt beispielsweise vor, wenn das Lüfterrad aus Kunststoff ist und der Schraubenkopf nur mit dem Lüfterrad in Anlage kommt und nicht mit dem Mitnahmeelement, das beispielsweise aus Metall ist. Dieser Effekt wird verstärkt, indem eine Schraube verwendet wird, die einen vom Umfang her größeren Schraubenkopf aufweist und dieser nur im äußeren Bereich mit dem Lüfterrad in Anlage kommt. Hierdurch wird ein größerer Bereich des Kunststoffes vorgespannt. Vorteilhaft ist zudem, wenn Lüfterrad und Mitnahmeelement mit kleinen, konzentrischen radialen Anlageflächen in Anlage kommen, da diese einfach mit hoher Genauigkeit herzustellen sind.

Durch die Vorspannung im Kunststoff wird erreicht, daß sich die Schraube nicht lockert. Dieser Effekt kann durch Einfügen einer Schraubensicherung erhöht werden. Hierfür eignet sich beispielsweise ein Federring, eine Fächerscheibe, eine Zahnscheibe, eine Federscheibe, eine Schnorrsicherung oder eine Sperrzahnschraube usw..

Weist das Mitnahmeelement und / oder das Lüfterrad am Umfang Zapfen auf, die jeweils vom anderen Bauteil in Aussparungen aufgenommen werden, so wird das Drehmoment des Motors durch Formschluß übertragen, falls sich die Schrauben lockern sollten. Die Funktion des Lüfters bleibt auf diese Weise gewährleistet. Die Aussparungen besitzen einen etwas größeren Innenumfang als der Außenumfang der Zapfen, so daß Toleranzketten vermieden werden.

Werden die Zapfen gleichzeitig zur kraftschlüssigen Momentenübertragung genutzt, wird eine Sicherung der Lüfterfunktion bei gleichzeitig kurzer Baulänge erreicht. Vorzugsweise befindet sich ein Gewinde im Zapfen, wodurch eine kraftschlüssige Verbindung durch Schrauben in den Zapfen erzielt werden kann.

Weiter trägt zu einer kurzen Baulänge bei, daß die Schraubenköpfe entweder in Aussparungen im Mitnahmeelement oder im Lüfterrad teilweise oder vollständig versenkbar sind.

Ein Vorteil ergibt sich für die Montage und damit insbesondere für die Großserie durch Versteifungsstege am Lüfterrad, die im Bereich der Zapfen, die sich in diesem Fall auf dem Mitnahmeelement befinden, unterbrochen sind. So kann das Lüfterrad einfach auf dem Mitnahmeelement aufgesetzt und anschließend durch eine Drehbewegung richtig positioniert werden, so daß die Zapfen in die Aussparungen gelangen, ohne daß das Lüfterrad hierbei an den Versteifungsstegen verhakt. Dies kann auch mit einem Ring erreicht werden, der am selben Umfang wie die Zapfen, jedoch am anderen Bauteil angebracht ist, so daß die Zapfen auf diesem Ring gleiten können, bevor sie in die Aussparungen gelangen.

Durch Positionierhilfen, die im Mitnahmeelement oder im Lüfterrad integriert sind, ergeben sich besonders für die Großserie Vorteile. So können in einem automatisierten Prozeß das Lüfterrad und das Mitnahmeelement, nachdem diese aufeinander fixiert sind, auf eine definierte Stellung eingestellt werden, indem beispielsweise eine Vorrichtung in die Positionierhilfen eingreift und das Lüfterrad und das Mitnahmeelement in die definierte Stellung bringt. Anschließend wird das Lüfterrad mit dem Mitnahmeelement automatisch verbunden.

Besteht das Mitnahmeelement aus einem Material, das durch die Umgebung angegriffen wird, beispielsweise Baustahl (z.B. ST 37) in einer feuchten Umgebung, wird mit einer Beschichtung des Mitnahmeelements mit einem Material, welches das Mitnahmeelement vor der Umgebung schützt, die Funktion des Lüfters langfristig gesichert. Dies kann beispielsweise durch Metallüberzüge, z.B. mit Zink, Chrom, Nickel usw., oder auch durch Kunststoffbeschichtungen erreicht werden. Metallische Schichten können beispielsweise mit Tauchverfahren, Sudverfahren, Kontaktverfahren oder Galvanischen Verfahren aufgebracht werden. Das Galvanische Verfahren ist besonders Vorteilhaft, da es zum einen gut beherrschbar ist und zum anderen mit diesem Verfahren Schichten in gewünschter Dicke schnell aufgebracht werden können.

Das Mitnahmeelement kann jedoch auch aus Gewichts- und Elastizitätsgründen aus Kunststoff oder aus geeigneten Materialien, die z.B. einen Korrosionsschutz überflüssig machen, bestehen.

### Zeichnung

In der Zeichnung ist ein Ausführungsbeispiel der Erfindung dargestellt. In der Beschreibung und in den Ansprüchen sind zahlreiche Merkmale im Zusammenhang dargestellt und beschrieben. Der Fachmann wird die Merkmale zweckmäßigerweise auch einzeln betrachten und zu sinnvollen Kombinationen zusammenfassen.
Es zeigen
- Fig. 1: eine Schnittzeichnung eines Lüfters,
- Fig. 2: eine Frontansicht eines Mitnahmeelements,
- Fig. 3: eine Ansicht der Rückseite eines Lüfterrads verkleinert dargestellt,
- Fig. 4: ein Ausschnitt aus Figur 3 entsprechend der Linie IV.

### Beschreibung der Ausführungsbeispiele

In Figur 1 ist eine Welle 5 gezeigt, auf der ein Mitnahmeelement 4 mit einem Preßsitz 10 gelagert ist. Die Nabe 22 des Mitnahmeelement 4 erstreckt sich über die Breite des Mitnahmeelements 4 in Richtung des freien Wellenendes und in die entgegengesetzte Richtung hinaus. Hierdurch können am Mitnahmeelement 4 auftretende Drehmomente besser aufgenommen werden. Das Mitnahmeelement 4 besitzt einen axialen Vorsprung, der gleichzeitig eine radiale Anlagefläche 8 darstellt. Auf der radialen Anlagefläche 8 ist ein Lüfterrad 1 mit einer radialen Anlagefläche 2 aufgesteckt, an dem Lüfterflügel 3 fest angebracht sind. Auf der radialen Anlagefläche 2 befinden sich vorzugsweise drei Stege 9, mit dem das Lüfterrad 1 auf dem Mitnahmeelement 4 in radialer Richtung exakt fixiert ist.

Das Lüfterrad 1 ist axial durch definierte ringförmige Anlageflächen 7, 23 am Mitnahmeelement 4 und am Lüfterrad 1 selbst fixiert. Die Anlageflächen 7, 23 befinden sich im äußeren Bereich des Mitnahmeelements 4.

Das Mitnahmeelement 4 und das Lüfterrad 1 sind mit einer Schraubverbindung 11 kraftschlüssig miteinander verbunden. Vorzugsweise befinden sich Schrauben 16 mittig in den Anlageflächen 7, 23, wodurch eine gleichmäßige Flächenpressung erreicht wird. Am Mitnahmeelement 4 sind Zapfen 13 inmitten der Anlageflächen 7, 23 angebracht. Die Zapfen 13 sind durch Aussparungen 14 im Lüfterrad 1 aufgenommen, die einen geringfügig größeren Umfang als die Zapfen 13 aufweisen, wodurch eine Toleranzkette verhindert wird. Damit wird eine eindeutige Zentrierung des Lüfters auf dem Mitnahmeelement 4 durch die Stege 9 gewährleistet. In den Zapfen befinden sich Bohrungen 24, in die Schrauben 16 von der Lüfterseite her eingedreht sind, wobei zweckmäßigerweise ein Gewinde 15 beim Einschrauben erzeugt wird. Die Zapfen 13 sind kürzer als das Lüfterrad 1 breit ist, so daß Schraubenköpfe 17 nur mit dem Lüfterrad 1 in Kontakt kommen. Damit wird ein sogenannter weicher Schraubfall 12 erreicht, indem ausschließlich das Lüfterrad 1, das aus Kunststoff ist, eine nennenswerte Vorspannung durch das Anzugsmoment der Schrauben 16 erfährt. Die Schrauben 16 sind durch Schraubensicherungen 21, beispielsweise mit einer Zahnscheibe oder indem Sperrzahnschraube 16 verwendet werden, gegen lockern gesichert.

Auf dem Mitnahmeelement 4 sind Positionierhilfen 18 angebracht. Diese können sich beispielsweise in der Mitte in Richtung der Anlageflächen 7 und der Zapfen 13 befinden. Das Lüfterrad 1 besitzt in der Mitte eine Aussparung, so daß die Positionierhilfen 18 von der Lüfterseite noch angesteuert werden können, auch wenn das Lüfterrad 1 auf dem Mitnahmeelement 4 sitzt. Damit können das Mitnahmeelement 4 und das Lüfterrad 1, nachdem sie aufeinander fixiert worden sind, durch eine Positioniervorrichtung, die beispielsweise aus Zapfen besteht, die in die Positionierhilfen 18, beispielsweise Nuten, eingreift, in eine definierte Stellung verdreht werden. In der definierten Stellung wird dann anschließend in einem automatisierten Ablauf die kraftschlüssige Verbindung zwischen Mitnahmeelement 4 und dem Lüfterrad 1 herstellt, beispielsweise durch einen Schrauber.

Das Lüfterrad 1 weist zur Seite des Mitnahmeelements Versteifungsstege 19 auf, die im Bereich der Zapfen 13 unterbrochen 20 sind, so daß beim Drehen des Lüfterrads 1 auf dem Mitnahmeelement 4, die Zapfen 13 nicht an den Versteifungsstegen 19 hängen bleiben.

## Patentansprüche

1. Lüfter mit einem Lüfterrad (1), das mittels eines Mitnahmeelementes (4) mit einer Antriebswelle (5) drehfest verbunden ist, wobei das Mitnahmeelement (4) wenigstens eine axiale und wenigstens eine radiale Anlagefläche (7,8) aufweist, an der das Lüfterrad (1) mit wenigstens einer axialen und radialen Anlagefläche (23,2) anliegt, und bei dem das Lüfterrad (1) mit seiner radialen Anlagefläche (2) auf der radialen Anlagefläche (8) des Mimahmeelementes (4) aufgesteckt und radial fixiert ist, **dadurch gekennzeichnet, dass** die radiale Anlagefläche (2) des Lüfterrades (1) oder die radiale Anlagefläche (8) des Mitnahmeelementes (4) mindestens drei Stege (9) aufweist.

2. Lüfter nach Anspruch 1, **dadurch gekennzeichnet, dass** das Mitnahmeelement (4) mindestens drei, sich in radialer Richtung erstreckende Arme (6) aufweist.

3. Lüfter nach einem der vorhergehenden Ansprüche, **dadurch gekennzeichnet, dass** sich die Anlageflächen (7) im radial äußeren Bereich des Mitnahmeelementes (4) befinden.

4. Lüfter nach einem der vorhergehenden Ansprüche, **dadurch gekennzeichnet, dass** das Mitnahmeelement (4) auf die Welle (1) aufgepresst ist.

5. Lüfter nach einem der vorhergehenden Ansprüche, **dadurch gekennzeichnet, dass** das Mitnahmeelement (4) mittels einer Schraubverbindung (11) mit dem Lüfterrad verbunden ist.

6. Lüfter nach Anspruch 5, **dadurch gekennzeichnet, dass** die Schraubverbindung (11) mit mindestens einem nachgiebigen Material zusammen wirkt.

7. Lüfter nach einem der vorhergehenden Ansprüche, **dadurch gekennzeichnet, dass** das Mitnahmeelement (4) oder das Lüfterrad (1) Zapfen (13) aufweist, die in Aussparungen (14) des anderen Bauteils greifen.

8. Lüfter nach Anspruch 7, **dadurch gekennzeichnet, dass** die Zapfen (13) bei lockerer Schraubenverbindung (11) eine formschlüssige Verbindung schaffen.

9. Lüfter nach Anspruch 8, **dadurch gekennzeichnet, dass** sich Bohrungen (24) in den Zapfen (13) befinden, in die jeweils eine Schraube (16) mit Gewinde (15) eingreift.

10. Lüfter nach Anspruch 7 oder einem der folgenden Ansprüche, **dadurch gekennzeichnet, dass** das Lüfterrad (1) Versteifungsstege (19) aufweist, die im Bereich der Zapfen (13) unterbrochen (20) sind.

11. Lüfter nach einem der vorhergehenden Ansprüche, **dadurch gekennzeichnet, dass** im Mitnahmeelement (4) und/oder im Lüfterrad (1) Positionierhilfen (18) integriert sind.

12. Lüfter nach einem der vorhergehenden Ansprüche, **dadurch gekennzeichnet, dass** auf dem Mitnahmeelement (4) eine Schicht gegen Korrosion aufgebracht ist.

## Claims

1. Fan with a fan wheel (1) which is connected fixedly in terms of rotation to a drive shaft (5) by means of a take-up element (4), the take-up element (4) having at least one axial and at least one radial bearing surface (7, 8), against which the fan wheel (1) bears with at least one axial and one radial bearing surface (23, 2), the fan wheel (1) being slipped with its radial bearing surface (2) on the radial bearing surface (8) of the take-up element (4) and being fixed radially, **characterized in that** the radial bearing surface (2) of the fan wheel (1) or the radial bearing surface (8) of the take-up element (4) has at least three webs (9).

2. Fan according to Claim 1, **characterized in that** the take-up element (4) has at least three arms (6) extending in the radial direction.

3. Fan according to one of the preceding claims, **characterized in that** the bearing surfaces (7) are located in the radially outer region of the take-up element (4).

4. Fan according to one of the preceding claims, **characterized in that** the take-up element (4) is pressed onto the shaft (1).

5. Fan according to one of the preceding claims, **characterized in that** the take-up element (4) is connected to the fan wheel by means of a screw connection (11).

6. Fan according to Claim 5, **characterized in that** the screw connection (11) cooperates with at least one flexible material.

7. Fan according to one of the preceding claims, **characterized in that** the take-up element (4) or the fan wheel (1) has tenons (13) which engage into clearances (14) of the other component.

8. Fan according to Claim 7, **characterized in that** the tenons (13) make a positive connection in the event that the screw connection (11) is loose.

9. Fan according to Claim 8, **characterized in that** bores (24), into each of which a screw (16) with a thread (15) engages, are located in the tenons (13).

10. Fan according to Claim 7 or one of the following claims, **characterized in that** the fan wheel (1) has reinforcing webs (19) which are interrupted (20) in the region of the tenons (13).

11. Fan according to one of the preceding claims, **characterized in that** positioning aids (18) are integrated in the take-up element (4) and/or in the fan wheel (1).

12. Fan according to one of the preceding claims, **characterized in that** a layer against corrosion is applied to the take-up element (4).

## Revendications

1. Ventilateur comportant un rotor (1) relié solidairement en rotation par un élément d'entraînement (4) à un arbre d'entraînement (5), l'élément d'entraînement (4) ayant au moins une surface d'appui axiale et au moins une surface d'appui radiale (7, 8) contre lesquelles le rotor (1) s'appuie par au moins une surface axiale et une surface radiale (23, 2), et dont le rotor (1) est engagé et bloqué radialement par sa surface d'appui radiale (2) contre la surface d'appui radiale (8) de l'élément d'entraînement (4),
**caractérisé en ce que**
la surface d'appui radiale (2) du rotor de ventilateur (1) ou la surface d'appui radiale (8) de l'élément d'entraînement (4) comporte au moins trois entretoises.

2. Ventilateur selon la revendication 1,
**caractérisé en ce que**
l'élément d'entraînement (4) comporte au moins trois bras (6) s'étendant dans la direction radiale.

3. Ventilateur selon l'une quelconque des revendications précédentes,
**caractérisé en ce que**
les surfaces d'appui (7) se trouvent dans la zone radiale extérieure de l'élément d'entraînement (4).

4. Ventilateur selon l'une quelconque des revendications précédentes,
**caractérisé en ce que**
l'élément d'entraînement (4) est engagé de force sur l'arbre 1.

5. Ventilateur selon l'une quelconque des revendications précédentes,
**caractérisé en ce que**
l'élément d'entraînement (4) est relié au rotor du ventilateur par une liaison à vis (11).

6. Ventilateur selon la revendication 5,
**caractérisé en ce que**
la liaison à vis (11) coopère avec au moins une matière souple.

7. Ventilateur selon l'une quelconque des revendications précédentes,
**caractérisé en ce que**
chaque élément d'entraînement (4) ou rotor de ventilateur (1) comporte des bossages (13) pénétrant dans des cavités (14) de l'autre pièce.

8. Ventilateur selon la revendication 7,
**caractérisé en ce que**
les bossages (13) créent une liaison par la forme lorsque la liaison vissée (11) est desserrée.

9. Ventilateur selon la revendication 8,
**caractérisé en ce que**
les perçages (24) se trouvent dans les bossages (13) pour recevoir chacun une vis (16) avec un filetage (15).

10. Ventilateur selon la revendication 7, ou l'une des revendications précédentes,
**caractérisé en ce que**
le rotor de ventilateur (1) comporte des nervures de rigidification (19) interrompues (20) au niveau des bossages (13).

11. Ventilateur selon l'une quelconque des revendications précédentes,
**caractérisé par**
des aides au positionnement (18) intégrées dans l'élément d'entraînement (4) et/ou dans le rotor (1).

12. Ventilateur selon l'une quelconque des revendications précédentes,
**caractérisé en ce que**
l'élément d'entraînement (4) est muni d'une couche de produits anti-corrosion.
